# EUROPÄISCHE PATENTSCHRIFT

(11) **EP 2 011 608 B1**
(45) Veröffentlichungstag und Bekanntmachung des Hinweises auf die Patenterteilung: **17.04.2013**
(21) Anmeldenummer: 08104006.5
(22) Anmeldetag: 19.05.2008
(51) Int. Cl.: B25F 5/00, B25D 16/00

(54) **Handwerkzeuggerät mit Rutschkupplung**
Hand tool with friction clutch
Outil manuel doté d'un dispositif d'accouplement à patinage

(30) Priorität: 04.07.2007 DE 102007000365
(43) Veröffentlichungstag der Anmeldung: 07.01.2009
(73) Patentinhaber: HILTI Aktiengesellschaft, 9494 Schaan (LI)
(72) Erfinder: Guo, Kevin, 201108 Shanghai (CN); Neumann, Jens, 9472 Grabs (CH); Hartmann, Markus, 87665 Mauerstetten (DE)
(74) Vertreter: Wildi, Roland

(56) Entgegenhaltungen:
- DE-A1- 4 005 133
- DE-A1- 19 507 097
- DE-A1-102004 047 470
- US-A1- 2005 263 306

## Beschreibung

Die Erfindung betrifft ein Handwerkzeuggerät mit den Merkmalen gemäss dem Oberbegriff von Patentanspruch 1, ein solches Handwerkzeuggerät ist aus der DE 102004047470 bekannt. Dabei weist das Handwerkzeuggerät ein Antriebsmittel und eine sich entlang einer Drehachse erstreckenden Abtriebsspindel auf, die über das Antriebsmittel rotatorisch antreibbar ist. Zwischen dem Antriebsmittel und der Abtriebsspindel ist eine Rutschkupplung vorgesehen, die mehrere Kupplungskörper aufweist. Die Kupplungskörper stehen dabei jeweils sowohl mit einer Gruppe von entsprechend vielen antriebsseitigen Aufnahmen als auch mit einer Gruppe von entsprechend vielen abtriebsseitigen Aufnahmen in Eingriff beziehungsweise sind mit diesen in Eingriff bringbar. Hierbei kann der Eingriff der Kupplungskörper entweder mit der Gruppe von antriebsseitigen Aufnahmen oder mit der Gruppe von abtriebsseitigen Aufnahmen gegen eine durch Federmittel erzeugte Federkraft aufgehoben werden.

Bei derartigen Handwerkzeuggeräten kann somit fest oder einstellbar ein Höchstwert für ein zu übertragendes Drehmoment festgelegt werden. Bei Erreichen dieses Höchstwertes kommen die Kupplungskörper mit einer der genannten Gruppen von Aufnahmen ausser Eingriff, wodurch die drehfeste Koppelung zwischen Antriebsmittel und Abtriebsmittel unterbrochen wird und die Abtriebsspindel somit nicht weiter angetrieben wird. Auf diese Weise können Beschädigungen an einer zu erstellenden Schraubverbindung oder am Handwerkzeuggerät selbst vermieden werden.

Aus der DE 33 42 880 A1 ist eine Kupplung für Elektrowerkzeuge bekannt, die eine Drehmomenteinstellung ermöglicht. Hierzu ist eine verstellbare Federeinrichtung vorgesehen, die gegen einen Federteller drückt, in den mehrere Aussparungen eingelassen sind, in die mehrere kugelförmige Kupplungskörper eingreifen. Die Kupplungskörper sind in entsprechend dimensionierten Bohrungen einer Positionierscheibe gelagert und stehen gleichzeitig an ihrer vom Federteller abgewandten Seite mit antriebsseitigen Ausnehmungen in Eingriff, die in ein lediglich verdrehbar gelagertes Antriebszahnrad eingelassen sind.

Nachteilig an der bekannten Kupplung ist, dass diese eine relativ hohe Anzahl von Bauteilen benötigt was einerseits die Herstellungskosten und den Montageaufwand erhöht und andererseits die Gefahr von Fehlfunktionen erhöht.

DE 10 2004 047 470 A1 beschreibt ein schlagendes Handwerkzeuggerät. Auf einem Hammerrohr sitzt ein antreibbares Antriebszahnrad zum rotatorischen Antreiben des Hammerrohrs. Auf dem Hammerrohr ist gleitend eine Hülse angeordnet, die mittels einer Überrastkupplung drehstar mit dem Antriebszahnrad koppelbar ist. Die Hülse weist Bohrungen auf, in die Rastkugeln eingesetzt sind, welche in Vertiefungen des Hammerrohrs eingreifen. Ein mit einer Federkraft beaufschlagter Kupplungsring hält die Kugeln in den Vertiefungen.

US 2005/0263306 A1 zeigt eine Überrastkupplung, bei der Rastkugeln innerhalb eines Antriebzahnrads angeordnet sind.

Der vorliegenden Erfindung liegt die Aufgabe zugrunde, bei einem Handwerkzeuggerät die genannten Nachteile zu vermeiden und eine kostengünstig herstellbare und stabile Rutschkupplung bereit zu stellen.

Erfindungsgemäss wird diese Aufgabe durch ein Handwerkzeuggerät mit den Merkmalen von Patentanspruch 1 gelöst, wobei die abtriebsseitigen Aufnahmen durch in die Abtriebsspindel eingelassene und bezüglich der Drehachse in radialer Richtung offene Ausnehmungen gebildet sind. Durch diese direkte Ausbildung der abtriebsseitigen Aufnahmen in der Abtriebsspindel kann auf zusätzlich zur Abtriebsspindel herzustellende Bauteile zur Ausbildung der abtriebsseitigen Aufnahmen und auf Verbindungsmittel zur Herstellung einer drehfesten Verbindung zwischen diesen Bauteilen mit der Abtriebsspindel verzichtet werden.

Erfindungsgemäß ist das Antriebsmittel durch ein sich um die Abtriebsspindel herum erstreckendes Antriebszahnrad gebildet, in das die antriebsseitigen Aufnahmen eingelassen sind. Hierdurch wird das Antriebsdrehmoment vom Antriebszahnrad direkt auf die Kupplungskörper und von diesen direkt weiter auf die Abtriebsspindel übertragen. Auf diese Weise wird die Zahl der zur Übertragung des Drehmoments benötigten Bauteile auf ein Minimum reduziert, wodurch gleichzeitig auch ein in Drehrichtung auftretendes Spiel zwischen dem Antriebszahnrad und der Abtriebswelle und ein daraus resultierender Verschleiß minimiert werden kann.

Erfindungsgemäß ist das ein Antriebszahnrad auf der Abtriebsspindel in axialer Richtung verschiebbar gehalten, wobei die antriebsseitigen Aufnahmen in eine erste Stirnseite eingelassen sind und eine von der ersten Stirnseite abgewandte zweite Stirnseite von der Federkraft beaufschlagt ist. Hierdurch fungiert das Antriebszahnrad selbst als bewegliches Kupplungsteil, das sich bei Erreichen des vorbestimmten Maximalwertes des übertragenen Drehmomentes gegen die Federkraft der Federmittel aus dem Eingriff mit den Kupplungskörpem heraus bewegt. Zudem fungieren hierbei die Kupplungskörper gleichzeitig als Endanschlag, gegen den das Antriebszahnrad durch die Federmittel vorgespannt ist. Auf die Ausbildung eines zusätzlichen beweglichen Kupplungsteils beziehungsweise eines zusätzlichen Endanschlages kann somit verzichtet werden, was den Aufbau der Rutschkupplung deutlich vereinfacht und deren Herstellungskosten vermindert.

Bevorzugterweise sind die antriebsseitigen Aufnahmen in radialer Richtung durch eine am Antriebsmittel ausgeformte Überdeckung begrenzt, die sich zur ersten Stirnseite hin in axialer Richtung über die antriebsseitigen Aufnahmen hinaus erstreckt. Hierdurch können die Kupplungskörper allein vom Antriebszahnrad in permanentem Eingriff mit der Abtriebsspindel gehalten werden. Die genannte Überdeckung stellt dabei sicher, dass die Kupplungskörper auch dann in Eingriff mit den abtriebsseitigen Aufnahmen der Abtriebsspindel bleiben, wenn das Antriebszahnrad ausser Eingriff mit den Kupplungskörpern kommt.

Vorteilhafterweise sind die Kupplungskörper durch Kugeln und die Aufnahmen durch entsprechend gerundete Ausnehmungen gebildet. Hierdurch können handelsübliche Kugeln als Kupplungskörper verwendet und die Aufnahmen in besonders einfacher Weise in das Antriebszahnrad und die Abtriebsspindel eingearbeitet werden, was die Herstellungskosten weiter vermindert.

Ferner bildet das Antriebsmittel vorteilhafterweise einen direkten Anschlag der Federmittel, wodurch die Gefahr einer Fehlfunktion beispielsweise infolge einer Verkantung vermindert wird.

Die Erfindung wird nachstehend anhand eines Ausführungsbeispieles näher erläutert. Es zeigen:
- Fig. 1: eine teilweise geschnittene Ansicht eines werkzeugseitigen Teils eines erfindungsgemässen Handwerkzeuggerätes und
- Fig. 2: eine perspektivische Explosionsdarstellung einer Rutschkupplung des Handwerkzeuggerätes nach Fig. 1.

Fig. 1 zeigt einen vorderen Teil eines Handwerkzeuggerätes 2 in Form eines Bohrhammers. Dieses weist in einem Gehäuse 4 einen Antriebsmotor 6 auf, der über eine Vorgelegewelle 8 ein Schlagwerk 10 und ein um eine Drehachse A rotierbares Antriebsmittel 12 in Form eines Antriebszahnrades antreibt.

Das Antriebsmittel 12 ist über eine insgesamt mit 14 bezeichnete Rutschkupplung mit einer im Wesentlichen zylindrischen Abtriebsspindel 16 drehgekoppelt, die sich zentrisch durch eine Zentrumsbohrung 20 des Antriebsmittels 12 hindurch erstreckt, wobei das Antriebsmittel 12 axial verschiebbar auf der Abtriebsspindel 16 gehalten ist. Die Abtriebsspindel 16 wiederum ist drehfest mit einer Werkzeugaufnahme 18 verbunden, an der ein Werkzeug 22, wie beispielsweise ein Hammerbohrer, festlegbar ist.

Wie insbesondere aus Fig. 2 zu entnehmen ist, weist die Rutschkupplung 14 mehrere beispielsweise kugelförmige Kupplungskörper 24 sowie jeweils eine entsprechende Anzahl von antriebsseitigen Aufnahmen 26 am Antriebsmittel 12 und abtriebsseitigen Aufnahmen 28 an der Abtriebsspindel 16 auf. Die antriebsseitigen Aufnahmen 26 sind dabei durch gerundete, das heisst durch zumindest bereichsweise zylindrische oder sphärische Ausnehmungen gebildet, die an der Zentrumsbohrung 20 in das Antriebsmittel eingelassen und bezüglich der Drehachse A sowohl in radialer Richtung zur Abtriebsspindel 16 hin als auch in axialer Richtung zu einer ersten Stirnseite 30 des Antriebsmittels 12 hin geöffnet sind. Die abtriebsseitigen Aufnahmen 28 sind durch sphärische Ausnehmungen gebildet, die in eine zylindrische Oberfläche 32 der Abtriebsspindel 16 eingelassen und dadurch bezüglich der Drehachse A lediglich in radialer Richtung geöffnet sind.

Ferner weist die Rutschkupplung 14 beispielsweise durch eine Schraubenfeder gebildete Federmittel 34 und einen Stützring 36 auf, der an einen an der Abtriebsspindel 16 ausgeformten umlaufenden Absatz 38 anlegbar ist.

Wie aus Fig. 1 zu entnehmen ist, ragen die Kupplungskörper 24 in die abtriebsseitigen Aufnahmen 28 hinein, wobei sie an ihrer von der Abtriebsspindel 16 abgewandten Seite an einer Überdeckung 40 anliegen, die sich zur ersten Stirnseite 30 des Antriebsmittels 12 hin erstreckt. An einer von der ersten Stirnseite 30 abgewandten zweiten Stirnseite 42 wird das Antriebsmittel 12 direkt von den Federmitteln 34 mit einer Federkraft F beaufschlagt, die sich an ihrer vom Antriebsmittel 12 abgewandten Seite über den Stützring 36 am Absatz 38 der Abtriebsspindel 16 abstützt.

Auf diese Weise wird im Betrieb ein vom Antriebsmotor 6 erzeugtes Drehmoment über die Vorgelegewelle 8 auf das Antriebsmittel 12 übertragen. Von diesem wird das Drehmoment dann über die mit den abtriebsseitigen Aufnahmen 28 in Eingriff stehenden Kupplungskörper 24 auf die Abtriebsspindel 16 übertragen, die über die antriebsseitigen Aufnahmen 26 ebenfalls mit den Kupplungskörpern 24 in Eingriff steht. Von der Abtriebsspindel 16 erfolgt dann die Übertragung des Drehmoments weiter auf die Werkzeugaufnahme 18 und das an diesem gehaltene Werkzeug 22.

Falls im Betrieb das übertragene Drehmoment in Folge eines entsprechend grossen Widerstandes am Werkzeug 22 ansteigt und dabei einen vorbestimmten Maximalwert erreicht, wird das Antriebsmittel 12 entgegen der Federkraft F von den Kupplungskörpern 24 weg bewegt, bis der Eingriff zwischen diesen und den antriebsseitigen Aufnahmen 26 aufgehoben ist und sich folglich das Antriebsmittel 12 relativ zur Abtriebsspindel 16 verdrehen kann

Die Überdeckung 40 erstreckt sich dabei in axialer Richtung soweit, dass die Kupplungskörper 24 auch in diesem ausgerückten Zustand des Antriebsmittels 12 sicher in den abtriebsseitigen Aufnahmen 28 gehalten werden.

## Patentansprüche

1. Handwerkzeuggerät (2)
mit einem Antriebsmittel (12) und einer sich entlang einer Drehachse (A) erstreckenden Abtriebsspindel (16), zwischen denen eine Rutschkupplung (14) vorgesehen ist, die mehrere Kupplungskörper (24) aufweist, die jeweils mit einer Gruppe von antriebsseitigen Aufnahmen (26) und einer Gruppe von abtriebsseitigen Aufnahmen (28) in Eingriff bringbar sind,
wobei der Eingriff der Kupplungskörper (24) mit einer der Gruppen von Aufnahmen (26; 28) gegen eine durch Federmittel (34) erzeugte Federkraft (F) lösbar ist,
wobei die abtriebsseitigen Aufnahmen (28) durch in die Abtriebsspindel (16) eingelassene und bezüglich der Drehachse (A) in radialer Richtung offene Ausnehmungen gebildet sind, wobei das Antriebsmittel (12) durch ein sich um die Abtriebsspindel (16) herum erstreckendes Antriebszahnrad gebildet ist, das auf der Abtriebsspindel (16) verschiebbar gehalten ist, **dadurch gekennzeichnet, dass** die antriebsseitigen Aufnahmen (26) an einer ersten Stirnseite (30) des Antriebszahnrads eingelassen sind und eine von der ersten Stirnseite (30) abgewandte zweite Stirnseite (42) des Antriebszahnrads von der Federkraft (F) beaufschlagt ist.

2. Handwerkzeuggerät nach einem der Ansprüche 1, **dadurch gekennzeichnet, dass** die antriebsseitigen Aufnahmen (26) in radialer Richtung durch eine am Antriebsmittel (12) ausgeformte Überdeckung (40) begrenzt sind, die sich zur ersten Stirnseite (30) hin in axialer Richtung über die antriebsseitigen Aufnahmen (26) hinaus erstreckt.

3. Handwerkzeuggerät nach einem der Ansprüche 1 oder 2, **dadurch gekennzeichnet, dass** die Kupplungskörper (24) durch Kugeln und die Aufnahmen (26, 28) durch gerundete Ausnehmungen gebildet sind.

4. Handwerkzeuggerät nach einem der Ansprüche 1 bis 3, **dadurch gekennzeichnet, dass** das Antriebsmittel (12) einen direkten Anschlag der Federmittel (34) bildet.

## Claims

1. Hand tool (2)
with a drive means (12) and an output spindle (16) extending along a rotational axis (A), between which an overload slipping clutch (14) is provided that comprises a plurality of clutch bodies (24) respectively engageable with a set of drive-side seats (26) and a set of output-side seats (28),
wherein engagement of the clutch bodies (24) with one of the sets of seats (26; 28) is releasable against a spring force (F) exerted by spring means (34),
wherein the output-side seats (28) are formed by recesses in the output spindle (16) that are open radially with respect to the rotational axis (A),
wherein the drive means (12) is formed by a drive gear extending around the output spindle (16) and held displaceably on the output spindle (16),
**characterized in that** the drive-side seats (26) are recessed in a first end face (30) of the drive gear, and a second end face (42) of the drive gear facing away from the first end face (30) is acted on by the spring force (F).

2. Hand tool according to Claim 1, **characterized in that** the drive-side seats (26) are bounded radially by an overlap (40) formed on the drive means (12) that extends axially towards the first end face (30) beyond the drive-side seats (26).

3. Hand tool according to either one of Claims 1 and 2, **characterized in that** the clutch bodies (24) are formed by balls, and the seats (26, 28) by rounded recesses.

4. Hand tool according to any one of Claims 1 to 3, **characterized in that** the drive means (12) forms a direct abutment for the spring means (34).

## Revendications

1. Outil à main (2) comportant des moyens d'entraînement (12) et une broche entraînée (16) s'étendant le long d'un axe de rotation (A), entre lesquels est agencé un accouplement à friction (14) comportant plusieurs corps d'accouplement (22) qui peuvent respectivement s'engager dans un groupe de logements côté entraînement (26) et un groupe de logements côté entraîné (28),
dans lequel le corps d'accouplement (24) peut être désengagé de l'un des groupes de logements (26 ; 28) contre une force élastique (F) générée par des moyens de ressort (34),
dans lequel les logements côté entraîné (28) sont formés par des évidements agencés dans la broche entraînée (16) et débouchant dans une direction radiale par rapport à l'axe de rotation (A),
dans lequel les moyens d'entraînement (12) sont formés par une roue dentée d'entraînement s'étendant autour de la broche entraînée (16), laquelle roue dentée d'entraînement est maintenue de manière mobile sur la broche entraîné (16),
**caractérisé en ce que** les logements côté entraînement (26) sont formés sur une première face avant (30) de la roue dentée d'entraînement et une seconde face avant (42) de la roue dentée d'entraînement, opposée à la première face avant (30), est soumise à la force élastique (F).

2. Outil à main selon la revendication 1, **caractérisé en ce que** les logements côté entraînement (26) sont délimités, dans la direction radiale, par une surface chevauchante (40) formée sur les moyens d'entraînement (12), laquelle surface chevauchante s'étend dans une direction axiale vers la première face avant (30) au-dessus des logements côté entraînement (26).

3. Outil à main selon l'une quelconque des revendications 1 ou 2, **caractérisé en ce que** les corps d'accouplement (24) sont formés par des billes et les logements (26, 28) sont formés par des évidements arrondis.

4. Outil à main selon l'une quelconque des revendications 1 à 3, **caractérisé en ce que** les moyens d'entraînement (12) forment une butée directe des moyens de ressort (34).
